# EUROPÄISCHE PATENTSCHRIFT

(11) **EP 1 674 285 B1**
(45) Veröffentlichungstag und Bekanntmachung des Hinweises auf die Patenterteilung: **07.11.2007**
(21) Anmeldenummer: 05027838.1
(22) Anmeldetag: 20.12.2005
(51) Int. Cl.: B42C 13/00, B42C 5/02

(54) **Buchform- und -pressmaschine**
Machine for pressing and joint-creasing books
Machine pour former et pincer des livres

(30) Priorität: 23.12.2004 DE 102004061996
(43) Veröffentlichungstag der Anmeldung: 28.06.2006
(73) Patentinhaber: Kolbus GmbH & Co. KG, 32369 Rahden (DE)
(72) Erfinder: Brommer, Carsten, 49545 Tecklenburg/Leeden (DE); Meineke, Torsten, 27211 Bassum (DE)

(56) Entgegenhaltungen:
- EP-A- 0 384 129
- DE-A1- 1 949 280
- DE-B- 1 207 334
- US-A- 2 921 322
- US-A- 3 771 185

## Beschreibung

Die vorliegende Erfindung betrifft eine Buchform- und -pressmaschine zum Falzeinbrennen und Einpressen von in Buchdecken eingehängten Buchblocks gemäß dem Oberbegriff des Anspruchs 1.

Nach dem Einhängen des Buchblocks in die Buchdecke wird durch das Einpressen des Buches eine faltenfreie und dauerhafte Verklebung der Vorsätze des Buchblocks mit den inneren Seiten der Buchdeckel erreicht. In der industriellen Buchfertigung erfolgt dieser Arbeitsgang des Ganzpressens auf sogenannten Buchform- und -pressmaschinen in Kombination mit dem Falzeinbrennen, bei dem die Buchdeckenfalze geformt und verklebt werden.

In dem US-Patent 2 921 322 beispielhaft dargestellt und beschrieben ist eine Buchpress- und -einbrennmaschine, die mit einer Bucheinhängemaschine zu einer Fließstrecke zusammengestellt wird. Die Buchpress- und -einbrennmaschine weist eine Vielzahl in gerader Reihe, in gleichen gegenseitigen Abständen zueinander angeordneten Pressvorrichtungen auf, die je ein Paar mit veränderbarem Abstand gegenüberliegende Pressplatten zum Ausüben eines Pressdruckes auf die Seiten eines Buches aufweisen. Den Pressvorrichtungen zugeordnet sind beheizte Falzeinbrennschienen, jeweils paarweise mit veränderbarem Abstand gegenüberliegend, zum Formen der Buchdeckenfalze. Die Falzformschienen befinden sich an einem vor und zurück bewegbarem Transportwagen und dienen zugleich als Transportmittel, um die Bücher schrittweise von Station zu Station weiterzusetzen, um dann zur Aufnahme und zum Transportieren eines folgenden Buches in ihre Ausgangsposition zurückzukehren.

Zum Ausrichten des eingehängten Buches für die Arbeitsgänge Einpressen und Falzformen finden Einrichtungen Verwendung, wie sie beispielhaft aus der DE 92 13 920 U1 bekannt sind. Eine solche Ausrichteinrichtung weist einen Formsteg zum Abstützen eines gerundeten Buches, einen Formgeber zum Eindrücken des Buchblocks in den sich im Formsteg abstützenden Buchdeckenrücken und Ausrichtmittel auf, die auf die Vorderkante der Buchdeckel wirken. Das so ausgerichtete Buch wird mit an dem Transportwagen als erste Transportmittel angeordneten, in falznahen Seitenbereichen wirkenden, schmalen Pressbacken in die erste Pressstation transportiert, wo es zunächst oberhalb dieser Pressbacken von den Pressplatten ganzflächig gepresst wird, um dann beim Weitertransport durch ein erstes Paar von Falzformschienen in den Buchdeckenfalzen geformt zu werden. Aufgrund des großen Formatspektrums der zu verarbeitenden Buchformate, einhergehend mit unterschiedlichsten Rückenformen, bedarf es einer Vielzahl von Formstegen, die als Wechselteile vorzuhalten sind.

In der DE 12 07 334 B wird eine Buchform- und -pressmaschine unter Schutz gestellt, die auf eine Folge von Büchern einwirkt, mit einem um eine vertikale Achse bewegbaren Rotor, an dessen Umfang eine Vielzahl von Pressvorrichtungen mit jeweils einem Paar von gegenüberstehenden Pressplatten angeordnet ist. Über den Rotor gelangen die Pressvorrichtungen intermittierend in aufeinanderfolgende Bearbeitungsstationen, in den sich Falzeinbrennvorrichtungen befinden, bestehend aus je einem Paar einander gegenüberstehende Falzeinbrennbacken. Während des taktweisen Durchlaufs der Bücher durch die einzelnen Bearbeitungsstationen wird der auf die Buchseiten ausgeübte Druck beibehalten und in den Stationen wird jeweils die Falzeinbrenneinrichtung geschlossen, um die Buchdeckengelenke zu formen und Wärme auf diese Bereiche zu übertragen. Zum Einführen von Büchern in die Pressvorrichtungen wird mittels eines T-förmigen Hubschlittens ein auf seinem Rücken stehendes Buch zwischen den Pressplatten gehoben und von diesen durch Klemmung erfasst. In der darauffolgenden Station werden die Pressplatten soweit geöffnet, dass der über die Buchdecke auf den Buchblock ausgeübte Pressdruck gelockert wird. Das Buch wird nun (vor-) geformt, indem eine Formschiene auf den Vorderschnitt des Buchblocks und dadurch den Buchblock gegen den Buchdeckenrücken drückt, wobei die Falzeinbrennbacken in die Buchdeckenfalze eingreifen und damit ein Abwärtsschieben des gesamten Buches verhindern.

In einer Weiterentwicklung dieser Buchform- und -pressmaschine befinden sich die Falzeinbrennvorrichtungen an den Pressvorrichtungen und werden mit diesen gemeinsam weitergetaktet. Die Falzeinbrennbacken können somit während des Rundlaufs geschlossen gehalten werden, wodurch mehr Zeit zum Einwirken der Wärme auf das Deckenmaterial zur Verfügung steht. Aus der DE 44 22 783 A1 ist eine Maschine dieser weiterentwickelten Bauart bekannt, bei der die Bücher mit einem Ladetisch mit den Buchrücken linienförmig abstützenden Prismenleisten in die Pressvorrichtungen gehoben werden. In der gleichen Einfuhrstation wird ein Stempel auf den Vorderschnitt des Buchblocks abgesenkt, sobald die Falzeinbrennbacken geschlossen sind und auf das Buch durch die Pressplatten kein oder nur geringer Druck ausgeübt wird. Der Rotor kann erst weitergetaktet werden, wenn der Stempel aus dem Klemmbereich der Pressplatten herausbewegt ist. Durch die Vielzahl von aufeinanderfolgenden, z. T. sehr zeitaufwändigen Funktionsschritten in der Einfuhrstation und im Hinblick auf die eingeschränkte Drehdynamik des Rotors durch die großen Massenkräfte ist diese Bauart in ihrer Taktleistung beschränkt. Mit der paarweisen Anordnung der Pressvorrichtungen am Rotor wird eine Leistungssteigerung erreicht. Die paarweise Anordnung bedingt aber einen ein nicht unerheblichen Mehraufwand in der Einfuhr und Ausfuhr der Maschine für die zwei parallelen Buchströme.

Der vorliegenden Erfindung liegt nun die Aufgabe zugrunde, eine Buchform- und Buchpressmaschine zum Falzeinbrennen und Einpressen von in Buchdecken eingehängten Buchblocks gemäß dem Oberbegriff des Anspruchs 1 bereitzustellen, mit der sich eine Qualitätssteigerung beim Falzeinbrennen und Einpressen der Bücher erreichen lässt und die sich durch eine verhältnismäßig einfache und kostengünstige Bauweise auszeichnet.

Diese Aufgabe wird erfindungsgemäß durch die Merkmale des kennzeichnenden Teils des Anspruchs 1 gelöst. Durch die Aufteilung der beiden Funktionen Ausrichten und Vorformen auf zwei von einander getrennte Stationen, einhergehend mit einem gegriffenen Transport für die ausgerichteten Buchblocks zwischen diesen beiden Stationen, ergibt sich ein einfacher und übersichtlicher Aufbau der Maschine, wobei Taktleistungen erreichbar sind, die bislang nur durch sehr aufwendige und teure Konstruktionen ermöglicht wurden. Denn die Formschiene vollführt beim Aufsetzen und Freigeben nur einen geringen Hub. Gleichzeitig stehen längere Wirkzeiten zur Verfügung, die für ein funktionssicheres Ausrichten und nachhaltigeres Vorformen der Bücher zur Verfügung stehen. Durch den Einsatz von auf die Buchrückenaussenkanten wirkenden Leisten kann auf Wechselteile am Ausrichttisch verzichtet werden. Mit dem gegriffenen Transport werden vor dem Vorformen die falznahen Seitenbereiche der Buchdeckel mit den Vorsätzen fest verklebt, wodurch eine Faltenbildung beim nachfolgenden, erstmaligen Eingreifen der Falzschienen in die Buchdeckenfalze verhindert wird.

Weitere vorteilhafte Merkmale der Buchform- und -pressmaschine ergeben sich aus den abhängigen Patentansprüchen, der nachfolgenden Beschreibung einer bevorzugten Ausführungsform sowie der Zeichnung. Es zeigen:
- **Fig. 1**: eine schematische Draufsicht einer Buchform- und -pressmaschine;
- **Fig. 2**: eine Seitenansicht auf die Ausrichtstation der Maschine gemäß Schnittlinie II-II in Fig. 1 mit einem in horizontaler Stellung befindlichen Aufrichtrechen;
- **Fig. 3**: die gleiche Seitenansicht, wobei sich der Aufrichtrechen in vertikaler Stellung befindet;
- **Fig. 4**: eine Seitenansicht auf die Vorformstation der Maschine gemäß Schnittlinie IV-IV in Fig. 1.

In Fig. 1 ist in schematischer Draufsicht eine Buchform- und -pressmaschine 1 dargestellt mit in gerader Reihe, in gleichen gegenseitigen Abständen zueinander angeordneten Pressstationen 60, die je ein Paar mit veränderbarem Abstand gegenüberliegende Pressplatten 61 a, b zum Ausüben eines Pressdruckes auf die Seiten eines Buches 2 aufweisen. Den Pressstationen 60 zugeordnet sind beheizte Falzeinbrennschienen 49 a, b, jeweils paarweise mit veränderbarem Abstand gegenüberliegend, zum Formen der Buchdeckenfalze 2 a. Die Falzeinbrennschienen 49 a, b befinden sich an einem Transportwagen 50 und dienen zugleich als Transportmittel, um die Bücher 2 schrittweise mit einem Transporthub H_{T} von Station zu Station weiterzusetzen, um dann zur Aufnahme und zum Transportieren eines folgenden Buches 2 in ihre Ausgangsposition zurückzukehren.

Erfindungsgemäß sind den Pressstationen 60 eine Ausrichtstation 20 und eine Vorformstation 40 vorgeordnet. Die Einfuhr zur Ausrichtstation 20 wird gebildet von einem Zuführförderer 5 mit mehreren nebeneinander angeordneten Förderriemen 5a, auf dem die Bücher 2 flachliegend und mit ihrem Rücken voran bis in eine Übernahmeposition gefördert werden. Diese ist definiert durch die Anlage des Buchrückens an Anlagezinken 7a eines Anlagerechens 7, welche an Tragzinken 6a eines Aufrichtrechens 6 schwenkbar gelagert sind. In der in Fig. 2 dargestellten, horizontalen Stellung des Aufrichtrechens 6 greifen die Zinken 6a und 7a in die Zwischenräume der Förderriemen 5a.

Die auf einer gemeinsamen Welle aufgenommenen Tragzinken 6a werden über einen Hebel 8 und einer Koppel 9 von einem mit einer Kurvenrolle 10 a auf einer Kurvenscheibe 11 ablaufenden Kurvenhebel 10 von einer das Buch 2 aus der Übernahmeposition übernehmenden horizontalen Stellung in eine das Buch 2 mit seinem Rücken auf einen Ausrichttisch 21 der Ausrichtstation 20 abstellenden vertikalen Stellung um die betreffende Wellenachse schwenkend hin und her gesteuert. Es werden keine schiebenden oder rutschbehafteten Bewegungen am Buch 2 wirksam, wodurch die Bücher 2 besonders schonend aufgerichtet werden.

In der Fig. 3 ist die vertikale Stellung des Aufrichtrechens 6 dargestellt. Das Buch 2 ist auf dem Ausrichttisch 21 abgestellt und wird durch die Tragzinken 7a einerseits und einem Führungsblech 28 andererseits vertikal geführt, während die Anlagezinken 7a über Hebelschleifen 12 in eine zurückgezogene Stellung geschwenkt sind. Deren Bewegungen werden über eine Koppel 13 von einem mit einer Kurvenrolle 14 a auf einer Kurvenscheibe 15 ablaufenden Kurvenhebel 14 derart gesteuert, dass während der Aufrichtbewegung die Anlagezinken 7a senkrecht zu den Tragzinken 6a orientiert sind und beim Abstellen des Buches 2 in die zurückgezogene Stellung durch Aussparungen des Ausrichttisches 21 weiter durchschwenken. Beim Zurückschwenken des Aufrichtrechens 6 verbleiben die Anlagezinken 7a zunächst in der zurückgezogenen Stellung und werden erst im Verlauf der Schwenkbewegung in die zu den Tragzinken 6a senkrechte Orientierung zurückgesteuert.

Das auf dem Ausrichttisch 21 gestellte Buch 2 wird nun mit seinen Buchdeckenfalzen 2 a auf die gewünschte Höhenposition ausgerichtet. Die Aussenkanten des Buchrückens werden von prismatisch ausgebildeten, jeweils eine nach innen geneigte, ebene Stützfläche aufweisenden Leisten 22, 23 des Ausrichttisches 21 gestützt, wobei das Gewicht des Buches 2 auf ihnen lastet. Zur Erhöhung der Ausrichtkräfte in der Ausrichtstation 20 können optional, in den Figuren nicht weiter dargestellte Niederhaltemittel auf die Vorderkanten der Buchdeckel und/oder auf dem Vorderschnitt des Buchblocks einwirken. Für unterschiedliche Buchdicken ist die linke Leiste 22 verstellbar ausgeführt. Dies ist in den Fig. 2 und 3 durch den gestrichelten Doppelpfeil V_{A} symbolisiert. Der Ausrichttisch 21 selbst ist über einen Führungsklotz 24 auf Führungswellen 25 geführt und mittels eines auf einer Platte 26 befestigten Pneumatikzylinders 27 zwischen einer angehobenen, die Bücher 2 ausrichtenden und einer abgesenkten, den Buchrücken freigebenden Höhenposition steuerbar. Zum Einstellen einer bestimmten Höhenposition des Ausrichttisches 21 für den Ausrichtvorgang ist die Platte 26 durch eine nicht näher dargestellte Höheneinstellung V_{F} höheneinstellbar.

Das ausgerichtete Buch 2 wird von Klemmbacken 31 a, b eines Klemmförderers 30 in falznahen Seitenbereichen seitlich eingespannt und mit einem Hub H_{K} von der Ausrichtstation 20 in die Vorformstation 40 überführt. Dabei werden die falznahen Seitenbereiche der Buchdeckel bereits soweit mit den Vorsätzen fest verklebt, dass eine Faltenbildung beim nachfolgenden, erstmaligen Eindrücken in die Buchdeckenfalze verhindert wird. Der Ausrichttisch 21 befindet sich dabei in seiner abgesenkten Höhenposition und der Aufrichtrechen 6 wird in die horizontale Stellung zurückgeschwenkt zur Aufnahme eines nachfolgend zugeführten Buches 2. Die Geometrie des Aufrichtrechens 6 mit dem zurückgezogenen Anlagerechen 7 ist in seiner vertikalen Stellung derart ausgestaltet, dass sich ein Freiraum für die rechte Klemmbacke 31b ergibt.

Der Klemmförderer 30 mit seinen Klemmbacken 31 a, b befindet sich an einem Transportwagen 35, der auf Führungswellen 36 linear geführt durch nicht näher dargestellte Antriebsmittel zwischen der Ausrichtstation 20 und der Vorformstation 40 verfahrbar ist, wobei der Transporthub H_{K} derart formatvariabel erzeugbar ist, dass das der Ausrichtstation 20 mit konstanter Seitenkante zugeführte Buch 2 stets mittig in die Vorformstation 40 gelangt.

Auf dem Transportwagen 35 sind quer zur Förderrichtung ausgerichtete Führungswellen 34 angeordnet, auf denen Halter 32, 33 geführt sind, an deren Enden die Klemmbacken 31 a bzw. 31 b befestigt sind und die durch Pneumatikzylinder 37, 38 in eine Klemmstellung zur Übernahme der Bücher 2 aus der Ausrichtstation 20 steuerbar sind. Der linke Pneumatikzylinder 37 weist eine Hublänge auf, die zusätzlich zum erforderlichen Klemmhub der Klemmbacke 31 a die Formatdickenänderung des Bücher 2 berücksichtigt. Um den betriebsmäßigen Hub auf das für das Klemmen erforderliche Maß zu begrenzen, ist an dem Halter 32 eine Kurvenrolle 39 vorgesehen, die sich beim Öffnen der Klemmbacke 31 a gegen eine bezüglich der Buchdicke verstellbare Führungsschiene 47 abstützt.

Die Vorformstation 40 ist im Wesentlichen gebildet aus einer auf den Vorderschnitt des Buchblocks einwirkenden Formschiene 51, aus die Buchdeckel seitlich begrenzenden Klemmplatten 41 a, b und aus in die Buchdeckenfalze 2 a eingreifenden Falzschienen 48 a, b. Beim Überführen des ausgerichteten Buches 2 in die Vorformstation 40 befinden sich die Klemmplatten 41 a, b und die Formschiene 51 in jeweils zurückgezogenen Positionen, wie dies in Fig. 2 durch die gestrichelte Darstellung der Elemente veranschaulicht ist. Nach dem Überführen wird das Buch 2 von den Klemmplatten 41 a, b zunächst seitlich fest eingespannt. Die Klemmbacken 31 a, b werden geöffnet und der Klemmförderer 30 kehrt in die Ausrichtstation 20 zur Übernahme eines nachfolgend ausgerichteten Buches 2 zurück.

Unmittelbar nach dem Einspannen des Buches 2 in der Vorformstation 40 wird die Formschiene 51 sanft auf den Vorderschnitt des Buchblocks abgesenkt. Sobald die Falzschienen 48 a, b in die Buchdeckenfalze 2 a mit geringer Druckkraft eingesteuert sind, wird die Druckkraft der Formschiene 51 erhöht, wobei unmittelbar danach die Klemmkraft der Klemmplatten 41 a, b gelockert wird. Der Buchblock wird nun in den Buchdeckenrücken gedrückt, der sich über Schrenz und Vorsatz über die eingespannt gehaltenen Buchdeckenfalze 2 a abstützt. Je nach Position und Klemmkraft der Falzschienen 48 a, b können hierbei unterschiedliche Falzformen verwirklicht wird. Dabei spielt insbesondere die Klemmkraft der Klemmplatten 41 a, b eine Rolle, die gemäß einer ersten Betriebsart soweit zurückgenommen werden kann, dass das nachzuformende Buch 2 nur noch lose zwischen den Klemmplatten 41 a, b geführt ist. Beim Nachformen wird dann das Buch 2 abwärts verschoben, bis die Kanten der Buchdeckel auf die Falzschienen 48 a, b aufsetzen. Dabei wird der Nutzen an die Deckelkanten gepresst zur Ausbildung eines scharfen Buchdeckenfalzes.

In einer anderen Betriebsart wirken beim Vorformen die Klemmplatten 41 a, b mit einer hohen Klemmkraft auf die Buchdeckel ein. Gleichzeitig werden auch die Falzschienen 48 a, b mit einer hohen Klemmkraft in die Buchdeckenfalze gedrückt, sodass sich beim Einwirken der Formschiene 51 die Buchdeckel nicht abwärts bewegen. Dadurch kann eine vorbestimmte Position der jeweiligen Falzschiene 48 a, b im Buchdeckenfalz gehalten werden. Ein Anlegen der Buchdeckel an die Falzschienen 48 a, b wird vermieden, womit ein weniger scharf ausgebildeter Buchdeckenfalz erzeugbar ist. Die beschriebene zweite Betriebsart ist ebenfalls anwendbar für Bücher mit dünnen Buchdeckeln, beispielsweise flexible Buchdecken, die mit ihren dünnen Buchdeckeln keine ausreichende Stützkante zum Aufsetzen auf die Falzschienen 48 a, b gemäß erster Betriebsart aufweisen.

Die Falzschienen 48 a, b befinden sich an dem Transportwagen 50 für die Falzeinbrennschienen 49 a, b und werden mit dessen Rückhub in die Vorformstation 40 bewegt. Nach Abschluss des Vorformvorganges wird die Klemmkraft der Falzschienen 48 a, b erhöht, während die Formschiene 51 und die Klemmplatten 41 a, b in ihre zurückgezogenen Positionen gesteuert werden. Das Buch 2 wird nun über die fest in die Buchdeckenfalze 2 a eingreifenden Falzschienen 48 a, b in die erste der nachfolgenden Pressstationen 60 überführt, wo sie von Pressplatten 61 a, b positiv klemmend übernommen werden, um anschließend schrittweise von den beheizten Falzeinbrennschienen 49 a, b von Pressstation zu Pressstation weitergefördert zu werden. Auch die Falzschienen 48 a, b sind beheizbar, sodass bei bestimmten Nutzenmaterialien bereits in der Vorformstation 40 mit der plastischen Formung der Buchdeckenfalze 2 a begonnen werden kann.

Die als Wechselteil gestaltete Formschiene 51 ist auf einem Bolzen 52 gehaltert, welcher in einem auf Führungswellen 54 geführten Klotz 53 aufgenommen ist. Die Führungswellen 53 sind an einem über nicht näher dargestellte Verstellmittel V_{B} höhenverstellbaren Halter 55 befestigt, an dem außerdem ein Pneumatikzylinder 56 zum Ausführen der Hubbewegung der Formschiene 51 befestigt ist.

Die Klemmplatten 41 a, b werden von Pneumatikzylindern 42 gesteuert, wobei an den Klemmplatten 41 a, b befestigte Führungswellen 43 in Lagerklötzen 44 linear geführt sind. Auf der rechten Seite ist der Lagerklotz 44 auf einer gestellfest angeordneten Platte 46 befestigt, während auf der linken Seite der Lagerklotz 44 auf einer hinsichtlich der Buchdicke verstellbaren Platte 45 befestigt ist, an der auch die besagte Führungsschiene 47 angebracht ist. Die Verstelleinrichtung ist nicht näher dargestellt, sondern durch einen gestrichelten Doppelpfeil V_{D} symbolisiert.

### Bezugszeichenliste

- **1**: Buchform- und -pressmaschine
- **2**: Buch
- **2 a**: Buchdeckenfalz
- **5**: Zuführförderer
- **5 a**: Förderriemen
- **6**: Aufrichtrechen
- **6 a**: Tragzinken
- **7**: Anlagerechen
- **7 a**: Anlagezinken
- **8**: Hebel
- **9**: Koppel
- **10**: Kurvenhebel
- **10 a**: Kurvenrolle
- **11**: Kurvenscheibe
- **12**: Hebelschleife
- **13**: Koppel
- **14**: Kurvenhebel
- **14 a**: Kurvenrolle
- **15**: Kurvenscheibe
- **20**: Ausrichtstation
- **21**: Ausrichttisch
- **22**: Leiste
- **23**: Leiste
- **24**: Führungsklotz
- **25**: Führungswelle
- **26**: Platte
- **27**: Pneumatikzylinder
- **28**: Führungsblech
- **30**: Klemmförderer
- **31 a, b**: Klemmbacken
- **32**: Halter
- **33**: Halter
- **34**: Führungswelle
- **35**: Transportwagen
- **36**: Führungswelle
- **37**: Pneumatikzylinder
- **38**: Pneumatikzylinder
- **39**: Kurvenrolle
- **40**: Vorformstation
- **41 a, b**: Klemmplatten
- **42**: Pneumatikzylinder
- **43**: Führungswelle
- **44**: Lagerklotz
- **45**: Platte
- **46**: Platte
- **47**: Führungsschiene
- **48 a, b**: Falzschienen
- **49 a, b**: Falzeinbrennschienen
- **50**: Transportwagen
- **51**: Formschiene
- **52**: Bolzen
- **53**: Klotz
- **54**: Führungswelle
- **55**: Halter
- **56**: Pneumatikzylinder
- **60**: Pressstation
- **61 a, b**: Pressplatten

- **II - II**: Ansichtsdefinition für Fig. 2
- **III - III**: Ansichtsdefinition für Fig. 3
- **IV - IV**: Ansichtsdefinition für Fig. 4
- **V_{F}**: Verstellung Falzposition
- **V_{A}**: Verstellung Ausrichttisch
- **V_{D}**: Verstellung Buchdicke
- **V_{B}**: Verstellung Buchbreite
- **H_{T}**: Hub Transportwagen
- **H_{K}**: Hub Klemmförderer

## Patentansprüche

1. **Buchform- und -pressmaschine** (1) zum Einpressen und Falzeinbrennen von Büchern,
• mit einer Vielzahl von in gerader Reihe, in gleichen gegenseitigen Abständen zueinander angeordneten Pressstationen (60), die je ein Paar mit veränderbarem Abstand gegenüberliegende Pressplatten (61 a, b) zum Ausüben eines Pressdruckes auf die Seiten des Buches (2) aufweisen,
• mit den Pressstationen (60) zugeordneten, jeweils paarweise mit veränderbarem Abstand gegenüberliegenden, beheizten Falzeinbrennschienen (49 a, b) zum Formen der Buchdeckenfalze (2 a) des Buches, wobei sich die Falzeinbrennschienen an einem vor und zurück bewegbaren Transportwagen (50) befinden zur taktweisen Vorbewegung der Bücher von Pressstation zu Pressstation,
• mit einer vorgeordneten Station zum Ausrichten des eingehängten Buchblocks zur Buchdecke und zum Nachformen des gerundeten Buchblocks, mit einer auf den Vorderschnitt des Buchblocks einwirkenden Formschiene (51), wobei das Buch (2) im Rückenbereich gestützt wird,
**gekennzeichnet**
• **durch** eine Ausrichtstation (20) zum Ausrichten der Buchdeckenfalze (2 a) auf Höhe der Falzeinbrennschienen (49 a, b), bestehend aus einem höheneinstellbaren Ausrichttisch (21) mit das Buch (2) an seinen Buchrückenaußenkanten abstützenden Leisten (22, 23) und Führungselementen (28, 6) zum Zentrieren des Buches auf dem Aufrichttisch,
• **durch** eine Vorformstation (40) mit der Formschiene (51), mit die Buchdeckel seitlich begrenzenden Klemmplatten (41 a, b) und mit in die Buchdeckenfalze (2 a) eingreifenden und einer Abwärtsbewegung zumindest der Buchdeckenfalze (2 a) entgegenwirkenden Falzschienen (48 a, b), und
• einen Klemmförderer (30) mit die Bücher (2) in falznahen Seitenbereichen einspannenden Klemmbacken (31 a, b), zum geklammerten Transport des in der Ausrichtstation (20) ausgerichteten Buches (2) in die Vorformstation (40).

2. Buchform- und -pressmaschine (1) nach Anspruch 1, **gekennzeichnet durch** einen hin und her schwenkbaren Aufrichtrechen (6), der die im Wesentlichen flachliegend zugeführten Bücher (2) aufrichtet und auf den Ausrichttisch (21) stellt, wobei sich der Aufrichtrechen mit seinen Tragzinken (6 a) in Aussparungen des Ausrichttisches (21) bewegt.

3. Buchform- und -pressmaschine (1) nach Anspruch 2, **dadurch gekennzeichnet, dass** dem Aufrichtrechen (6) ein zu ihm relativ schwenkbarer, den Buchrücken beim Aufrichten stützender Anlagerechen (7) zugeordnet ist, welcher beim Zurückschwenken des Aufrichtrechens (6) in eine zurückgezogene Stellung steuerbar ist.

4. Buchform- und -pressmaschine (1) nach Anspruch 2 oder 3, **dadurch gekennzeichnet, dass** der Aufrichtrechen (6) in seiner vertikalen Stellung als Führungselement dient und zusammen mit einem Führungsblech (28) das Buch (2) auf dem Aufrichttisch (21) zentriert.

5. Buchform- und -pressmaschine (1) nach Anspruch 3 oder 4, **dadurch gekennzeichnet, dass** der Anlagerechen (7) in der vertikalen Stellung des Aufrichtrechen (6) in die zurückgezogene Stellung gesteuert ist, wobei im falznahen Seitenbereich des Buches (2) ein Freiraum für die betreffende Klemmbacke (31 b) des Klemmförderers (30) vorliegt.

6. Buchform- und -pressmaschine (1) nach einem der Ansprüche 1 bis 5, **dadurch gekennzeichnet, dass** die Leisten (22, 23) des Ausrichttisches (21) als Prismenleisten ausgebildet sind mit geneigten, ebenen Stützflächen für die Buchrückenaußenkanten, wobei der Abstand der Leisten (22, 23) zueinander in Bezug auf die Buchdicke einstellbar ist.

7. Buchform- und -pressmaschine (1) nach einem der Ansprüche 1 bis 6, **dadurch gekennzeichnet, dass** der Ausrichttisch (21) beim Transport des Buches (2) in die Vorformstation (40) in eine vom Buchrücken beabstandete Position absenkbar ist.

8. Buchform- und -pressmaschine (1) nach einem der Ansprüche 1 bis 7, **gekennzeichnet durch** der Ausrichtstation (20) zugeordnete, auf die Vorderkanten der Buchdeckel und/oder auf den Vorderschnitt des Buchblocks einwirkende Niederhaltemittel.

9. Buchform- und -pressmaschine (1) nach einem der Ansprüche 1 bis 8, **dadurch gekennzeichnet, dass** die Falzschienen (48 a, b) an dem Transportwagen (50) angeordnet sind zum Überführen des ausgerichteten und vorgeformten Buches (2) in die erste Pressstation (60).

10. Buchform- und -pressmaschine (1) nach Anspruch 9, **dadurch gekennzeichnet, dass** die Falzschienen (48 a, b) beim Vorformen mit einer geringen und beim Transport mit einer hohen Klemmkraft in die Buchdeckenfalze (2 a) drücken.

11. Buchform- und -pressmaschine (1) nach einem der Ansprüche 1 bis 10, **dadurch gekennzeichnet, dass** die Formschiene (51) zunächst mit einer geringen Druckkraft auf den Vorderschnitt aufsetzt, um dann nach Erfassen der Buchdeckenfalze (2 a) durch die Falzschienen (48 a, b) den Buchblock mit einer erhöhten Druckkraft in den Buchdeckenrücken zu drücken und nachzuformen.

12. Buchform- und -pressmaschine (1) nach einem der Ansprüche 1 bis 11, **dadurch gekennzeichnet, dass** die Klemmplatten (41 a, b) der Vorformstation (40) zur Übernahme des ausgerichteten Buches (2) vom Klemmförderer (30) in eine Klemmstellung mit hoher Klemmkraft steuerbar sind.

13. Buchform- und -pressmaschine (1) nach Anspruch 12, **dadurch gekennzeichnet, dass** die Klemmplatten (41 a, b) beim Vorformen nur mit geringer Klemmkraft am Buch (2) anliegen oder einen definierten Führungskanal mit enger Führung für das Buch (2) darbieten, sodass beim Niederdrücken des Buchblocks die beiden Buchdeckel über Schrenz und Vorsatz gegen die Falzschienen (48 a, b) gezogen werden.

14. Buchform- und -pressmaschine (1) nach Anspruch 12, **dadurch gekennzeichnet, dass** beim Vorformen die Klemmplatten (41 a, b) und die Falzschienen (48 a, b) mit einer hohen Klemmkraft gegen die Buchdeckel bzw. in die Buchdeckenfalze (2 a) drücken.

## Claims

1. **A binding-in and pressing machine** (1) for the pressing-in and joint forming of books,
• with a plurality of pressing stations (60) that are arranged in a straight row and equidistantly spaced apart from one another, wherein said pressing stations respectively comprise a pair of press plates (61a, b) that serve for exerting pressure upon the sides of the book (2) and are adjustable with respect to their mutual distance,
• with heated joint forming rails (49a, b) that are assigned to the pressing stations (60) and respectively arranged opposite of one another pair-by-pair, wherein said joint forming rails serve for forming the book case joints (2a) of the book, and wherein the joint forming rails are situated on a reciprocating carriage (50) that serves for advancing the books from pressing station to pressing station in a cyclic fashion, and
• with an upstream station for aligning the cased-in book blocks relative to the book cases and for post-forming the rounded book blocks, as well as a forming rail (51) that acts upon the fore edge cut of the book block, wherein the book (2) is supported in the spine region,
**characterized**
• **in** an alignment station (20) for aligning the book case joints (2a) at the height of the joint forming rails (49a, b), wherein the alignment station consists of a height-adjustable alignment table (21) with rails 22, 23) for supporting the book (2) on the outer edges of its spine and guide elements (28, 6) for centering the book on the alignment table,
• in a pre-forming station (40) that comprises the forming rail (51), clamping plates (41a, b) that laterally limit the book case and joint rails (48a, b) that engage into the book case joints (2a) and counteract a downward movement of at least the book case joints (2a), and
• in a clamping conveyor (30) with clamping jaws (31a, b) that clamp the books (2) in position in lateral regions near the joints, wherein said clamping conveyor serves for the clamped transport of the books (2) aligned in the alignment station (20) into the pre-forming station (40).

2. The binding-in and pressing machine (1) according to Claim 1, **characterized in** a reciprocating feeding gate (6) that vertically positions the books (2) arriving in an essentially flat position and places the books on the alignment table (21), wherein the supporting tines (6a) of the feeding gate move in recesses of the alignment table (21).

3. The binding-in and pressing machine (1) according to Claim 2, **characterized in that** a contact gate (7) is assigned and can be pivoted relative to the feeding gate (6), wherein said contact gate supports the book spine while the book is positioned vertically and adjusted into a retracted position when the feeding gate (6) is pivoted back.

4. The binding-in and pressing machine (1) according to Claim 2 or 3, **characterized in that** the feeding gate (6) serves as a guide element in its vertical position and centers the book (2) on the alignment table (21) together with a guide plate (28).

5. The binding-in and pressing machine (1) according to Claim 3 or 4, **characterized in that** the contact gate (7) is adjusted into the retracted position when the feeding gate (6) is in its vertical position, wherein a free space for the respective clamping jaw (31b) of the clamping conveyor (30) is created in the lateral region of the book near the joint.

6. The binding-in and pressing machine (1) according to one of Claims 1-5, **characterized in that** the rails (22, 23) of the alignment table (21) are realized in the form of prism rails with sloped, plane support surfaces for the outer edges of the book spines, wherein the distance between the rails (22, 23) is adjustable with respect to the book thickness.

7. The binding-in and pressing machine (1) according to one of Claims 1-6, **characterized in that** the alignment table (21) can be lowered into a position in which it is spaced apart from the book spine during the transport of the book (2) into the pre-forming station (40).

8. The binding-in and pressing machine (1) according to one of Claims 1-7, **characterized in** holding-down means that are assigned to the alignment station (20) and act upon the front edges of the book case and/or the fore edge cut of the book block.

9. The binding-in and pressing machine (1) according to one of Claims 1-8, **characterized in that** the joint rails (48a, b) are arranged on the carriage (50) for transferring the aligned and pre-formed books (2) into the first pressing station (60).

10. The binding-in and pressing machine (1) according to Claim 9, **characterized in that** the joint rails (48a, b) press into the book case joints (2a) with a low clamping force during the pre-forming and with a high clamping force during the transport.

11. The binding-in and pressing machine (1) according to one of Claims 1-10, **characterized in that** the forming rail (51) is initially placed onto the fore edge cut with a low pressing force and subsequently presses and post-forms the book block against the book case spine after the book case joints (28) are taken hold of by the joint rails (48a, b).

12. The binding-in and pressing machine (1) according to one of Claims 1-11, **characterized in that** the clamping plates (41a, b) of the pre-forming station (40) can be adjusted into a clamping position in which they exert a high clamping force in order to receive the aligned books (2) from the clamping conveyor (30).

13. The binding-in and pressing machine (1) according to Claim 12, **characterized in that** the clamping plates (41a, b) adjoin the book (2) with a low clamping force during the pre-forming or provide a defined guide channel in which the book (2) is tightly guided, namely such that both book cases are pulled against the joint rails (48a, b) via the center strip and the edge sheet when the book block is pressed down.

14. The binding-in and pressing machine (1) according to Claim 12, **characterized in that** the clamping plates (41a, b) and the joint rails (48a, b) respectively press against the book cases and into the book case joints (2a) with a high clamping force during the pre-forming.

## Revendications

1. **Machine (1) à former et presser les livres** pour le pressage et le marquage du pliage des livres,
• avec une pluralité de stations de pressage (60) placées en ligne droite à distances opposées égales entre elles qui présentent respectivement une paire de plaques de pressage (61 a, b) opposées à distance variable pour exercer une pression de pressage sur les pages du livre (2),
• avec des rails de marquage de pliage (49 a, b) chauffés associés aux stations de pressage (60) et respectivement opposés à une distance variable par paires pour former les plis de couverture (2 a) du livre, moyennant quoi les rails de marquage de pliage se trouvent sur un chariot de transport (50) mobile d'avant en arrière pour le déplacement cadencé des livres d'une station de pressage à l'autre,
• avec une station en amont pour aligner le bloc de livre suspendu vers la couverture de livre et pour former ensuite le bloc de livre arrondi, avec un rail de mise en forme (51) agissant sur la coupe avant du bloc de livre, le livre (2) étant soutenu au niveau du dos,
**caractérisée par**
• une station d'alignement (20) pour aligner les plis de couverture du livre (2 a) à la hauteur des rails de marquage de pliage (49 a, b), se composant d'une table d'alignement réglable en hauteur (21) avec des baguettes (22, 23) appuyant le livre (2) sur ses rebords extérieurs de dos de livre et des éléments de guidage (28, 6) pour centrer le livre sur la table d'alignement,
• une station de préformage (40) avec le rail de mise en forme (51), avec des plaques de serrage (41 a, b) délimitant la couverture du livre latéralement et avec des rails de pliage (48 a, b) se mettant en prise dans les plis de couverture du livre (2 a) et effectuant un mouvement vers l'arrière au moins des plis de couverture du livre (2 a), et
• un convoyeur de serrage (30) avec des mâchoires de serrage (31 a, b) tendant les côtés des livres (2) proches des plis pour le transport du livre (2) fixé aligné dans la station d'alignement (20) dans la station de préformage (40).

2. Machine (1) à former et presser les livres selon la revendication 1, **caractérisée par** un râteau d'alignement (6) oscillant d'avant en arrière qui aligne des livres (2) amenés en étant essentiellement plats et les place sur la table d'alignement (21), moyennant quoi le râteau d'alignement avec ses dents porteuses (6 a) se déplace dans des évidements de la table d'alignement (21).

3. Machine (1) à former et presser les livres selon la revendication 2, **caractérisée en ce qu'**un râteau de placement (7) est associé au râteau d'alignement (6) oscillant par rapport à lui et soutenant le dos du livre lors de l'alignement, lequel peut être commandé dans une position arrière lorsque le râteau d'alignement (6) est basculé en arrière.

4. Machine (1) à former et presser les livres selon la revendication 2 ou 3, **caractérisée en ce que** le râteau d'alignement (6) dans sa position verticale sert d'élément de guidage et, avec une tôle de guidage (28) centre le livre (2) sur la table d'alignement (21).

5. Machine (1) à former et presser les livres selon la revendication 3 ou 4, **caractérisée en ce que** le râteau d'alignement (7) est commandé dans la position arrière dans la position verticale du râteau d'alignement (6), moyennant quoi dans la zone latérale proche des plis du livre (2), un espace libre est créé pour la mâchoire de serrage (31 b) concernée du convoyeur de serrage (30).

6. Machine (1) à former et presser les livres selon l'une des revendications 1 à 5, **caractérisée en ce que** les baguettes (22, 23) de la table d'alignement (21) sont des baguettes en prisme avec des surfaces d'appui planes inclinées pour les bords extérieurs du dos du livre, la distance des baguettes (22, 23) entre elles étant réglable en fonction de l'épaisseur du livre.

7. Machine (1) à former et presser les livres selon l'une des revendications 1 à 6, **caractérisée en ce que** la table d'alignement (21) peut être abaissée à une position éloignée du dos du livre lors du transport du livre (2) dans la station de préformage (40).

8. Machine (1) à former et presser les livres selon l'une des revendications 1 à 7, **caractérisée par** des moyens de retenue vers le bas associés à la station d'alignement (20), lesquels agissent sur les bords avant de la couverture du livre et/ou sur la coupe avant du bloc du livre.

9. Machine (1) à former et presser les livres selon l'une des revendications 1 à 8, **caractérisée en ce que** les rails de pliage (48 a, b) sont placés sur le chariot de transport (50) pour conduire le livre (2) aligné et préformé dans la première station de pressage (60).

10. Machine (1) à former et presser les livres selon la revendication 9, **caractérisée en ce que** les rails de guidage (48 a, b) appuient avec une force de serrage faible pendant le préformage et une force de serrage forte dans les plis de couverture du livre (2 a) pendant le transport.

11. Machine (1) à former et presser les livres selon l'une des revendications 1 à 10, **caractérisée en ce que** le rail de guidage (51) repose d'abord avec une force de pression faible sur la coupe avant pour presser et former ensuite, après saisie des plis de couverture du livre (2 a) par les rails de pliage (48 a, b) le bloc de livre avec une force de pression plus forte dans le dos de la couverture du livre.

12. Machine (1) à former et presser les livres selon l'une des revendications 1 à 11, **caractérisée en ce que** les plaques de serrage (41 a, b) de la station de préformage (40) peuvent être commandées pour recevoir le livre (2) aligné par le convoyeur de serrage (30) dans une position de serrage avec une force de serrage élevée.

13. Machine (1) à former et presser les livres selon la revendication 12, **caractérisée en ce que** les plaques de serrage (41 a, b) lors du préformage ne reposent qu'avec une force de serrage légère sur le livre (2) ou offrent un canal de guidage défini avec un guidage étroit pour le livre (2), de façon à ce que lorsque l'on rabat le bloc de livre, les deux couvertures de livre sont tirées par les feuilles de garde contre les rails de pliage (48 a, b).

14. Machine (1) à former et presser les livres selon la revendication 12, **caractérisée en ce que** lors du préformage, les plaques de serrage (41 a, b) et les rails de pliage (48 a, b) appuient avec une force de serrage élevée contre les couvertures du livre respectivement dans les plis de couverture du livre (2 a).
